# EUROPÄISCHE PATENTSCHRIFT

(11) **EP 2 661 193 B1**
(45) Veröffentlichungstag und Bekanntmachung des Hinweises auf die Patenterteilung: **19.11.2014**
(21) Anmeldenummer: 11810530.3
(22) Anmeldetag: 23.12.2011
(51) Int. Cl.: A47B 88/04

(54) **KUPPLUNGSVORRICHTUNG FÜR SCHUBLADEN**
COUPLING DEVICE FOR DRAWERS
DISPOSITIF D'ACCOUPLEMENT POUR TIROIRS

(30) Priorität: 05.01.2011 AT 172011; 20.05.2011 AT 7312011
(43) Veröffentlichungstag der Anmeldung: 13.11.2013
(73) Patentinhaber: Julius Blum GmbH, 6973 Höchst (AT)
(72) Erfinder: HAEMMERLE, Kurt, 6890 Lustenau (AT); HOLZER, Andreas, A-6850 Dornbirn (AT)
(74) Vertreter: Torggler, Paul Norbert
(86) Internationale Anmeldenummer: PCT/AT2011/000515
(87) Internationale Veröffentlichungsnummer: WO 2012/092634

(56) Entgegenhaltungen:
- WO-A1-2011/094776
- DE-U1- 29 600 180
- DE-U1-202009 017 319

## Beschreibung

Die Erfindung betrifft eine Vorrichtung zum lösbaren Kuppeln einer Schublade mit einer ausziehbaren Schiene einer Ausziehführung mit den Merkmalen des Oberbegriffs des Anspruchs 1.

Eine derartige Vorrichtung ist aus der DE 29600180U1 bekannt.

Eine Kuppiungsvorrichtung für Schubladen ist in der österreichischen nicht vorveröffentlichten Patentanmeldung WO 2011/094776 A1 gezeigt. Durch die Vorrichtung kann zunächst die Schublade, die auf die Ausziehführung aufgeschoben wird, mit einer ausziehbaren Schiene der Ausziehführung verbunden werden, wobei zu dieser Verbindung im Verbindungsbereich Anschlagflächen angeordnet sind, mittels denen eine selbsttätige Verrastung der Schublade mit der Schiene der Ausziehführung erfolgen kann, wobei ein Löseteil vorgesehen ist, mittels dem die Schublade von der Schiene wieder gelöst werden kann.

Indem vorgesehen ist, dass die eingangs erwähnte Vorrichtung einen Befestigungsteil und einen Kupplungsteil aufweist, deren relative Position durch eine Verstelleinrichtung zueinander einstellbar ist, können geringfügige Ungenauigkeiten in der Herstellung der Ausziehführung bzw. der Vorrichtung oder Ungenauigkeit bei der Montage in bzw. an einem Möbelkorpus, die dazu führen, dass sich die Schublade nicht wie gewünscht in Längsrichtung sondern leicht schräg dazu ausziehen lässt, ausgeglichen werden. Insbesondere, wenn mehrere Schubladen in einem Möbelkorpus angeordnet sind, ist mit einer derartigen Vorrichtung ein sauberes Frontbild des Möbelkorpus bezüglich der seitlichen Ausrichtung der Schubladen realisierbar.

Die Verstelleinrichtung weist dabei ein Stellrad auf, wobei sich durch eine Drehung des Stellrads der Befestigungsteil und der Kupplungsteil der Vorrichtung zueinander verstellen lassen. Die Vorrichtung selbst sollte äußerst kompakte Ausmaße aufweisen, um an der Unterseite des Schubladenbodens montiert werden zu können, ohne die Montage und die Bewegbarkeit einer darunter angeordneten Schublade zu behindern. Aus diesem Grund sind die Bauteile der Vorrichtung, insbesondere die Verstelleinrichtung filigrane Bauteile. Das Stellrad ist dabei um eine in Montagelage vertikal angeordnete Achse drehbar gelagert. Das Stellrad weist eine Außenverzahnung auf, die einen Betätigungsbereich darstellt, der über eine Öffnung im Gehäuse der Vorrichtung zugänglich ist.

Das Gehäuse ist der Seitenwand gegenüberliegend angeordnet, sodass der Betätigungsbereich beim Drehen des Stellrads im Wesentlichen parallel oder antiparallel zur Ausziehrichtung der Schublade gedreht wird. Die durch die Drehung des Stellrads bedingte Bewegung der Schublade relativ zur Ausziehschiene erfolgt jedoch in seitlicher Richtung. Für eine Person, die die Position der Schublade mit dem Stellrad einstellt, ist somit nicht sofort ersichtlich, in welche Richtung er das Stellrad zu drehen hat, um die Schublade bezüglich der Ausziehschiene in eine gewünschte Richtung zu verschieben. Will man hingegen den gesamten Außenbereich des Stellrads gleichzeitig als Betätigungsbereich zur Verfügung stellen, muss das gesamte Stellrad frei zugänglich sein und dazu aufgrund der Rotation um eine im Montagezustand vertikale Achse auf die Vorrichtung aufgesetzt werden. Diese Ausführungsform hat den Nachteil einer großen Bauhöhe, was wiederum dem Platzbedarf abträglich ist. Zudem birgt ein derart freistehendes Stellrad die Gefahr einer Beschädigung insbesondere wegen der filigranen Bauteile.

Aufgabe der Erfindung ist es daher, obige Nachteile zu vermeiden und eine Vorrichtung zum lösbaren Kuppeln einer Schublade mit einer Ausziehführung zur Verfügung zu stellen, die die Handhabbarkeit der eingangs erwähnten Vorrichtung verbessert und mit der die Position der Schublade relativ zur Ausziehführung intuitiv einstellbar ist.

Dies wird durch eine Vorrichtung mit den Merkmalen des Anspruchs 1 gelöst.

Die erfindungsgemäße Vorrichtung zum lösbaren Kuppeln einer Schublade mit einer ausziehbaren Schiene einer Ausziehführung ermöglicht in der eingangs erwähnten einfachen Art die Montage bzw. Demontage der Schublade in ihrer Gesamtheit an bzw. von der Ausziehführung.

Um die Position einer mit der Schiene verbundenen Schublade relativ zur Schiene in seitlicher Richtung zu verändern, beispielsweise zur Korrektur des Fugenbilds einer in einem Möbelkorpus angeordneten Schublade, ist nun vorgesehen, dass die Vorrichtung zum lösbaren Kuppeln einen an der Schublade befestigbaren Befestigungsteil und einen mit der Schiene kuppelbaren Kupplungsteil aufweist, wobei der Kupplungsteil und der Befestigungsteil relativ zueinander linear bewegbar sind und dabei die relative Position des Befestigungsteils und des Kupplungsteils über eine in der Vorrichtung zum lösbaren Kuppeln vorgesehene Verstelleinrichtung relativ zueinander einstellbar ist, wobei die Verstelleinrichtung ein am Kupplungsteil oder am Befestigungsteil um eine Achse drehbar gelagertes Stellrad aufweist.

Zusätzlich oder alternativ kann die Verstelleinrichtung zur Positionseinstellung der mit der Schiene verbundenen Schublade in Längsrichtung der Ausziehführung ausgebildet sein, da die Schublade in der geschlossenen Endlage, der sogenannten Schließposition oder Schließstellung zu weit in den Möbelkorpus eingefahren oder zu weit vom Möbelkorpus vorstehen kann, wodurch ebenfalls ein unsauberes Fugenbild gegeben ist, welches mit einer erfindungsgemäßen Verstelleinrichtung korrigiert werden kann. Eine derartige Verstellung in Längsrichtung der Ausziehführung wird auch als Tiefeneinstellung bezeichnet und ist insbesondere bei sogenannten Innenauszügen von Vorteil.

Im Montagezustand, in dem die Schublade mit der Schiene einer Ausziehführung verbunden ist, sorgt der Kupplungsteil der Vorrichtung für die Verbindung der Schublade mit der Schiene, indem der Befestigungsteil der Vorrichtung an der Schublade befestigt ist und der Kupplungsteil lösbar mit der Schiene verbunden ist. Durch die erfindungsgemäße Einstellbarkeit der relativen Positionen des Befestigungsteils und des Kupplungsteils zueinander ist die Position der mit der Schiene verbundenen Schublade relativ zur Schiene in seitlicher Richtung einstellbar, wobei sich die seitliche Richtung in Montagezustand auf eine horizontale Richtung quer zur Längsrichtung, in die die Schublade ausziehbar ist, bezieht.

Durch die Einstellbarkeit der relativen Positionen des Befestigungsteils und des Kupplungsteils zueinander in Längsrichtung der Ausziehführung kann zusätzlich oder alternativ die Position der mit der Schiene verbundenen Schublade relativ zum Möbelkorpus in Längsrichtung einstellbar sein.

Es kann vorgesehen sein, dass sich die Verschiebung des Befestigungsteils relativ zum Kupplungsteil nur auf die Schließposition der Schublade auswirkt, insbesondere bei der Tiefeneinstellung der Schublade. Eine Bewegung des Befestigungsteils relativ zum Kupplungsteil bewirkt in diesem Fall eine Verstellung der Schließposition der Schublade.

Dabei kann vorgesehen sein, dass der Befestigungsteil und der Kupplungsteil verschiebbar aneinander geführt sind, beispielsweise durch entsprechend ausgebildete Anschlagflächen, damit gewährt wird, dass die Positionsverschiebung tatsächlich in seitlicher Richtung oder in Längsrichtung erfolgt.

Weiters kann vorgesehen sein, dass der Befestigungsteil und der Kupplungsteil jeweils eine Montageplatte umfassen, wobei die Montageplatte des Befestigungsteils Befestigungseinrichtungen, z.B. Bohrlöcher für Schrauben, aufweist, mittels denen der Befestigungsteil an der Schublade befestigbar ist. An der Montageplatte des Kupplungsteils ist das Kupplungselement selbst, welches im montierten Zustand mit der Schiene der Ausziehführung in Eingriff ist, gelagert. Zur relativen Positionsverstellung des Befestigungsteils und des Kupplungsteils zueinander kann dabei vorgesehen sein, dass die Verstelleinrichtung die Positionen der Montageplatten des Befestigungsteils und der Montageplatte des Kupplungsteils gegeneinander in seitlicher Richtung oder in Längsrichtung verschiebt.

Die Ausziehführung kann eine Korpusschiene und eine Ladenschiene aufweisen, wobei die Korpusschiene an einem Möbelkorpus montiert wird und die Ladenschiene entlang der Korpusschiene ausziehbar ist. Zur Montage der Schublade im Möbelkorpus wird die Schublade mit der Ladenschiene über die erfindungsgemäße Vorrichtung lösbar gekuppelt.

Des Weiteren kann es vorgesehen sein, dass zwischen der Korpusschiene und der Ladenschiene eine Mittelschiene angeordnet ist, durch die ein Vollauszug der Schublade ermöglicht wird.

Durch die drehbare Lagerung des Stellrads um eine in Montagelage im Wesentlichen parallel zur Ausziehrichtung der Schublade, d.h. zur Längsrichtung der ausziehbaren Schiene angeordnete Achse oder um eine dazu senkrecht aber ebenfalls horizontal, also in seitlicher Richtung angeordnete Achse, ist es zunächst möglich, den Erfordernissen einer geringen Bauhöhe der Vorrichtung Rechnung zu tragen. Wird die Vorrichtung an der Unterseite an einer Schublade, d.h. am Schubladenboden montiert, kann das Stellrad einen Betätigungsbereich aufweisen, der an der Unterseite der Vorrichtung angeordnet ist. Dieser Betätigungsbereich, mit dem das Stellrad gedreht werden kann, ist beispielsweise durch eine aufgeraute Mantelfläche des Stellrads oder eine Außenverzahnung gegeben. Der Betätigungsbereich ist dabei im Allgemeinen jener Bereich des Stellrads, der zum Zeitpunkt der Betätigung die größte Entfernung vom Schubladenboden hat.

Der Betätigungsbereich eines Stellrads, das in Montagelage um eine in Längsrichtung der Schublade bzw. der ausziehbaren Schiene angeordnete Achse oder um eine dazu senkrecht und horizontal angeordnete Achse drehbar gelagert ist, kann im Bereich des am tiefsten liegenden Punktes des Stellrads angeordnet sein, beispielsweise in jenem Bereich, der vom Schubladenboden am weitesten entfernt ist, und wird bei einer Drehung in eine seitliche Richtung bzw. in Längsrichtung bewegt. Der Betätigungsbereich, der durch den zum jeweiligen Zeitpunkt tiefsten Punkt des Stellrads gegeben ist, weist somit bei einer Drehung um eine in Längsrichtung angeordnete Achse während der Verdrehung des Stellrads einen Geschwindigkeitsvektor auf, der im Wesentlichen in seitlicher Richtung ausgerichtet, also parallel oder antiparallel zur Frontblende.

Demgegenüber weist bei einer Drehung um eine in seitlicher Richtung angeordnete Achse, die also horizontal und senkrecht zur Längsrichtung angeordnet ist, der Betätigungsbereich während der Verdrehung des Stellrads einen Geschwindigkeitsvektor auf, der im Wesentlichen in Längsrichtung ausgerichtet ist, also parallel oder antiparallel zur Längsrichtung der Ausziehschiene bzw. der Ausziehführung.

Indem erfindungsgemäß vorgesehen ist, dass die Verstelleinrichtung eine Übertragungsvorrichtung umfasst, die die Bewegung des zur Drehung des Stellrads vorgesehenen Betätigungsbereiches durch die Verstelleinrichtung derart in eine Linearbewegung des Befestigungsteils relativ zum Kupplungsteil überträgt, dass die Position der Schublade relativ zum Möbelkorpus in dieselbe Richtung verstellt wird, in die der Betätigungsbereich bei der Verdrehung des Stellrads bewegt wird, ist eine intuitive Verstellvorrichtung für die seitliche Verstellung und/oder die Verstellung in Längsrichtung der Schublade relativ zur Ausziehführung geschaffen.

Die Verstellung der Position der Schublade relativ zum Möbelkorpus und der Betätigungsbereich des Stellrads weisen somit parallele Geschwindigkeitsvektoren auf.

Das Stellrad ist prinzipiell in beide Richtungen betätigbar und erlaubt dadurch eine Verstellung in beide Richtungen der Schublade. Wird die Drehrichtung des Stellrads umgekehrt, also die Bewegungsrichtung des Betätigungsbereichs geändert, bewegt sich auch der Befestigungsteil relativ zum Kupplungsteil in die entgegengesetzte Richtung. Somit wird auch die Position der Schublade relativ zum Möbelkorpus in die entgegengesetzte Richtung verstellt.

Ist der Befestigungsteil mit der Schublade fest verbunden, während der Kupplungsteil mit der ausziehbaren Schiene gekuppelt verbunden ist, bedeutet dies, dass sich bei einer Bewegung des Betätigungsbereiches in Richtung der ausziehbaren Schiene auch die Schublade in diese Richtung bewegt, da sich aufgrund der Übertragungsvorrichtung der Befestigungsteil relativ zum Kupplungsteil in dieselbe Richtung bewegt wie der Betätigungsbereich des Stellrads. Bei einer Bewegung des Betätigungsbereichs in eine von der ausziehbaren Schiene wegweisende Richtung bewegt sich auch die Schublade von der Ausziehschiene weg.

Dadurch wird bei einer seitlichen Verstellung das Stellrad automatisch in die richtige Richtung gedreht. Will man die Schublade bezüglich der Schiene, d.h. bezüglich des Möbelkorpus nach rechts bewegen, dreht man das Stellrad nach rechts. Wünscht man eine Verschiebung der Schublade nach links, dreht man das Stellrad nach links.

Dasselbe gilt, wenn die Verstelleinrichtung zur Verstellung in Längsrichtung ausgebildet ist. Zur Verstellung in Längsrichtung wird das Stellrad automatisch in die richtige Richtung gedreht. Will man die Position der Schublade bezüglich des Möbelkorpus insbesondere in Schließstellung der Schublade nach innen bewegen, dreht man das Stellrad am Betätigungsbereich nach innen. Wünscht man eine Verstellung der Position der Schublade nach außen, dreht man das am Betätigungsbereich Stellrad nach außen.

Für die Übertragungsvorrichtung können prinzipiell verschiedene bekannte Vorrichtungen zur Umwandlung von Bewegungen, insbesondere einfache Getriebe oder Getriebelemente zum Einsatz kommen.

Weitere Vorteile der vorliegenden Erfindung werden in den abhängigen Ansprüchen definiert.

In einer Ausführungsform der Erfindung ist von der Übertragungsvorrichtung eine Bewegung des Betätigungsbereichs des Stellrads in eine Linearbewegung des Befestigungsteils relativ zum Kupplungsteil in dieselbe Richtung, in die der Betätigungsbereich bewegt wird, übertragbar. In diesem Fall wirkt sich eine Bewegung des Befestigungsteils unmittelbar auf eine Bewegung der Schublade relativ zum Möbelkorpus aus. Ist das von der Verstelleinrichtung bewegte Element direkt mit der Schublade verbunden, erfolgt durch die Übertragung der Bewegung des Betätigungsbereichs in eine Linearbewegung des Befestigungsteils eine Positionsverschiebung der Schublade relativ zum Kupplungsteil bzw. zum damit über die Ausziehführung verbundenen Möbelkorpus in dieselbe Richtung.

In einer Ausführungsform der Erfindung ist ein Anschlag- bzw. Halteelement vorgesehen, das zumindest in Schließstellung der Schublade in Wirkverbindung mit der Ausziehführung oder dem Möbelkorpus steht. Beispielsweise kann vorgesehen sein, dass das Anschlag- bzw. Halteelement am Befestigungsteil oder am Kupplungsteil angeordnet ist und sich in Schließstellung der Schublade am Möbelkorpus oder an der Ausziehführung, vorzugsweise an der Korpusschiene abstützt. Dabei ist das Anschlag- bzw. Halteelement von der Verstelleinrichtung linear bewegbar. Erfolgt über die Verstelleinrichtung beispielsweise eine Verschiebung des Anschlag- bzw. Halteelements in Längsrichtung der Ausziehführung, und stützt sich die Schublade in der geschlossenen Endlage am Anschlag- bzw. Halteelement ab, so verändert sich durch eine Bewegung des Anschlag- bzw. Halteelements die Position dieses Abstützens und somit auch die Position der sich in der geschlossenen Endlage befindlichen Schublade.

Die Übertragungsvorrichtung kann dabei derart ausgebildet sein, dass eine Bewegung des Betätigungsbereiches des Stellrads in eine Linearbewegung des Anschlag- bzw. Halteelements in dieselbe oder eine dazu entgegen gesetzte Richtung übertragbar ist, mit der Maßgabe, dass sich die Position der Schublade relativ zum Möbelkorpus zumindest in der geschlossenen Endlage in dieselbe Richtung wie der Betätigungsbereich verstellt.

In einer Ausführungsform ist dabei das Anschlag- bzw. Halteelement am Befestigungsteil gelagert und wird von der Verstelleinrichtung relativ zum Befestigungsteil bewegt. In diesem Fall erfolgt die erfindungsgemäße Relativbewegung des Befestigungsteils zum Kupplungsteil durch die Relativbewegung des Anschlag-bzw. Halteelementes zum Befestigungsteil und damit auch zum Kupplungsteil.

Ist die Verstelleinrichtung zur Einstellung der Position einer mit der Schiene verbundenen Schublade relativ zur Schiene sowohl in seitlicher Richtung als auch in Längsrichtung der Ausziehführung ausgebildet, weist die Verstelleinrichtung ein erstes Stellrad und ein zweites Stellrad auf, wobei mittels des ersten Stellrads eine Positionseinstellung in seitlicher Richtung erfolgt und mit dem zweiten Stellrad eine Positionseinstellung in Längsrichtung der Ausziehführung, also in Ausziehrichtung erfolgt. Das erste Stellrad ist dabei um eine in Montagelage im Wesentlichen parallel zur Ausziehrichtung der Schublade angeordnete Achse drehbar. Das zweite Stellrad ist um eine in Montagelage im Wesentlichen horizontal und senkrecht zur Ausziehrichtung der Schublade, also in seitliche Richtung angeordnete Achse drehbar. Das erste und das zweite Stellrad können voneinander getrennte und unabhängig wirkende Übertragungsvorrichtungen aufweisen. Es kann aber auch eine gemeinsame Übertragungsvorrichtung vorgesehen sein, die sowohl die Bewegung des ersten Stellrads als auch die Bewegung des zweiten Stellrads in entsprechende Linearbewegungen des Befestigungsteils relativ zum Kupplungsteil überträgt.

Indem in einer Ausführungsform vorgesehen ist, dass die Verstelleinrichtung wenigstens zwei axial beabstandet angeordnete Einrichtungen zur Umwandlung einer Drehbewegung des Stellrads in eine Linearbewegung des Befestigungsteils relativ zum Kupplungsteil aufweist, wird die durch Drehung des Stellrads übermittelte Kraft über zwei axial beabstandete Einrichtungen auf den Befestigungsteil oder den Kupplungsteil weitergeleitet. Dabei kann vorgesehen sein, dass das Stellrad am Kupplungsteil drehbar gelagert ist und die Kraft auf den Befestigungsteil übertragen wird. Es kann aber auch vorgesehen sein, dass das Stellrad am Befestigungsteil drehbar gelagert ist und durch eine Drehung des Stellrads eine Kraft auf den Kupplungsteil übertragen wird. Der Abstand in axialer Richtung bezieht sich jeweils auf die Drehachse des Stellrads. Durch den axialen Abstand wird die Kraft zur Bewegung des Befestigungsteils relativ zum Kupplungsteil gleichmäßiger zur Verfügung gestellt, wodurch ein Verkanten erschwert wird.

Prinzipiell ist die Erfindung aber auch mit einer einzelnen Einrichtung zur Umwandlung der Drehbewegung des Stellrads in eine Linearbewegung des Befestigungsteils relativ zum Kupplungsteil denkbar. Es kann dabei vorgesehen sein, dass diese Einrichtung zur Umwandlung der Drehbewegung des Stellrads in eine Linearbewegung des Anschlag- bzw. Halteelements ausgebildet ist.

In einer bevorzugten Ausführungsform ist die Übertragungsvorrichtung als wenigstens auf einer Stirnseite des Stellrads angeordnete Spiralscheibe ausgebildet. Die Spiralscheibe kann dabei in Form von schneckenförmigen Vorsprüngen auf der Stirnseite des Stellrads ausgebildet sein, die mit der Einrichtung zur Umwandlung der Drehbewegung in eine Linearbewegung in Eingriff stehen. Die Einrichtungen können in diesen Fällen als Zahnleisten oder einer ähnlichen Form einer Verzahnung oder anderer Anschlag- bzw. Halteflächen am Befestigungsteil oder am Kupplungsteil angeordnet sein.

Die Geometrie der schneckenförmigen Vorsprünge ist dabei so gewählt, dass eine Übereinstimmung der Bewegung des Betätigungsbereiches mit der Bewegung des Befestigungsteils relativ zum Kupplungsteil ermöglicht wird. Zu diesem Zweck kann die Schneckengeometrie entweder positiv oder negativ gekrümmt sein. Durch eine entsprechende Auswahl der Krümmung der schneckenförmigen Vorsprünge wird die entsprechend richtige Bewegungsrichtung eingestellt.

In einer weiteren Ausführungsform der Erfindung weist die Übertragungsvorrichtung ein Zahnrad auf, mit dem eine entsprechende Umwandlung von Bewegungsrichtungen ermöglicht ist. Generell sind verschiedene herkömmliche Getriebeteile verwendbar, die die Umwandlung von Bewegungsrichtungen ermöglichen.

In einer vorteilhaften Ausführungsform der Erfindung ist die Verstelleinrichtung selbsthemmend ausgebildet, sodass nach einer aktiven Verstellung der Schublade relativ zur Ausziehschiene in seitlicher Richtung oder in Längsrichtung eine selbsttätige weitere Verschiebung verhindert wird. Diese Selbsthemmung kann beispielsweise auf einem Reibschluss der Bauteile der Verstelleinrichtung basieren. Beispielsweise kann auch die Schneckengeometrie der Spiralscheibe derart ausgebildet sein, dass die Verstelleinrichtung bei sich mit einer Einrichtung zur Umwandlung der Drehbewegung in Eingriff befindlicher Spiralscheibe selbsthemmend ist.

Zusätzlich oder alternativ kann eine Arretiereinrichtung vorgesehen sein, durch die die relative Position des Befestigungsteils und des Kupplungsteils zueinander lösbar arretierbar ist und ebenfalls dazu dient, ein versehentliches Verstellen der eingestellten Positionen des Befestigungsteils und des Kupplungsteils zueinander nicht mehr zu ermöglichen. Die Arretiereinrichtung kann beispielsweise eine eine Klemmwirkung erzeugende Exzenterschraube oder auch andere Mittel umfassen.

In einer Ausführungsform der Erfindung weist das Stellrad zwei Stirnseiten auf, die mit jeweils einer der Einrichtungen zur Umwandlung einer Drehbewegung des Stellrads in eine Linearbewegung des Befestigungsteils relativ zum Kupplungsteil in Eingriff stehen. Dazu können am Stirnrad geeignete Mittel wie beispielsweise Anschlagflächen, insbesondere die oben erwähnten Spiralscheiben auf jeder der Stirnseiten, vorgesehen sein. Durch eine Drehung des Stellrads können die Mittel mit entsprechenden Gegenmitteln am Befestigungsteil oder am Kupplungsteil in Eingriff sein und für eine Kraftübertragung sorgen. Die Schneckengeometrie der Spiralscheiben auf beiden Stirnseiten des Stellrads kann dabei jeweils so ausgebildet sein, dass die korrekte Funktionsweise der Verstelleinrichtung unabhängig von der Einbaurichtung, d.h. welche Spiralscheibe mit welcher Einrichtung in Eingriff ist, gewährleistet ist.

In einer Ausführungsform der Erfindung ist das Stellrad am Befestigungsteil drehbar gelagert. Das Kupplungsteil wird durch die Verstelleinrichtung relativ zum Befestigungsteil linear bewegt und weist zu diesem Zweck zwei Einrichtungen zur Umwandlung der Drehbewegung des Stellrads in eine Linearbewegung auf, wobei jede der Einrichtungen jeweils an einem Lappen des Kupplungsteils angeordnet ist.

Demgegenüber ist in einer anderen Ausführungsform vorgesehen, dass das Stellrad am Kupplungsteil drehbar gelagert ist und das Befestigungsteil zwei Lappen aufweist, auf denen jeweils eine Einrichtung zur Umwandlung der Drehbewegung des Stellrads in eine Linearbewegung angeordnet ist.

Das Stellrad kann zwei Teile umfassen, die jeweils mit einer der Einrichtungen zur Umwandlung der Drehbewegung des Stellrads in eine Linearbewegung in Eingriff stehen, wenn sich das Stellrad im Montagezustand befindet, wobei die zwei Teile drehfest miteinander verbindbar sind. Dabei kann vorgesehen sein, dass auf beiden Teilen jeweils ein Betätigungsbereich für das Stellrad angeordnet ist, die sich z.B. durch eine erhöhte Rauheit oder eine Außenverzahnung kennzeichnen, wobei das Stellrad durch eine Drehung eines der Betätigungsbereiche gedreht wird. Durch die drehfeste Verbindung genügt es, wenn nur einer der Teile des Stellrades verdreht wird. Die Drehbewegung überträgt sich automatisch auf den zweiten Teil, wobei beide Teile durch den Eingriff mit den Einrichtungen die Drehbewegung in eine Linearbewegung umwandeln.

Die Vorrichtung kann darüber hinaus einen Gehäuseteil aufweisen, in dem eine Öffnung angeordnet ist, wobei wenigstens ein Betätigungsbereich eines Stellrads zur Drehung desselben aus der Öffnung hervorragt, wodurch der Betätigungsbereich besonders leicht zugänglich ist. Diese Öffnung kann auf der dem Schubladenboden abzuwendenden Seite der Vorrichtung angeordnet sein.

In einer Ausführungsform ist vorgesehen, dass das Anschlag- bzw. Halteelement elastisch und/oder federnd ausgebildet ist. Es kann auch vorgesehen, dass das Anschlag- bzw. Halteelement federbeaufschlagt ist. Dies ist insbesondere dann von Vorteil, wenn das Anschlag- bzw. Halteelement dazu dient, dass sich die Schublade in Schließposition am Anschlag- bzw. Halteelement abstützt. Die Federbeaufschlagung kann auch zur Rückführung des von der Verstelleinrichtung bewegten Anschlag- bzw. Halteelementes ausgebildet sein.

Weist die Übertragungsvorrichtung ein Zahnrad auf, mit dem das Anschlag- bzw. Halteelement in Eingriff steht, wobei das Zahnrad um eine im Wesentlichen parallel zur Längsrichtung der Ausziehführung angeordnete Achse drehbar gelagert ist, kann in einfacher Weise eine Übertragung der Drehrichtung des Stellrads um eine in seitliche Richtung angeordnete Achse auf eine Drehung um eine in Längsrichtung angeordnete Achse erfolgen.

Je nach Ausbildung der Stirnseite bzw. Stirnfläche des Zahnrads kann ein mit diesem in Eingriff stehendes Anschlag- bzw. Halteelement linear verschoben werden. Ist die Stirnfläche spiralförmig ausgebildet, kann ein Anschlag- bzw. Halteelement, das mit dem Zahnrad in Eingriff steht, bei einer Drehung des Zahnrads durch die spiralförmige Stirnfläche verschoben werden. Dabei kann die spiralförmige Ausbildung der Stirnfläche derart ausgebildet sein, dass die axiale Ausdehnung entlang eines Kreisumfangs auf der Stirnfläche variiert. Je nachdem, in welche Drehrichtung die axiale Ausdehnung zunimmt, kann die Richtung der linearen Bewegung des Anschlag- bzw. Halteelements festgelegt werden, wenn sich das Zahnrad in eine Drehrichtung dreht.

Es ist aber auch denkbar, das Zahnrad um eine im Wesentlichen parallel zur seitlichen Richtung angeordnete Achse drehbar zu lagern, wodurch eine Umwandlung einer Drehbewegung des Stellrads um eine Längsachse in ähnlicher Weise wie oben beschrieben erfolgt.

In einer Ausführungsform der Erfindung weist die Übertragungsvorrichtung ein Kegelrad auf, mit dem Drehbewegungen in einfacher Weise umgewandelt werden können.

Die Erfindung betrifft weiters ein Vorrichtungsset zum lösbaren Kuppeln einer Schublade mit zwei ausziehbaren, an gegenüberliegenden Seiten eines Möbelkorpus angeordneten Schienen jeweils einer Ausziehführung. Das Vorrichtungsset umfasst dabei eine erste Vorrichtung zum lösbaren Kuppeln der Schublade mit der ersten Schiene, wobei die erste Vorrichtung wie oben ausgeführt ausgebildet ist. Eine zweite Vorrichtung zum lösbaren Kuppeln der Schublade mit der zweiten Schiene dient dazu, die Schublade auch auf der zweiten Seite mit den entsprechenden ausziehbaren Schienen einer Ausziehführung zu koppeln. Die zweite Vorrichtung ist ebenfalls - wie oben ausgeführt - ausgebildet. Die auf beiden Seiten der Schublade anzuordnenden Ausziehführungen können dabei je eine Korpus- und eine Ladenschiene umfassen. Zwischen der Korpus- und der Ladenschiene kann eine Mittelschiene angeordnet sein. Die zwei Vorrichtungen sind entsprechend auf beiden Seiten der Schublade montiert, wobei bevorzugt vorgesehen ist, die Vorrichtungen im vorderen Bereich, also im Bereich der Frontblende anzuordnen.

Die Erfindung betrifft weiters ein Vorrichtungsset, wobei vorgesehen ist, dass nur die erste Vorrichtung eine Verstelleinrichtung zur relativen Positionsverschiebung des Befestigungsteils und des Kupplungsteils aufweist. Damit die Schublade trotzdem relativ zur Schiene in seitlicher Richtung oder in Längsrichtung verschiebbar ist, ist die zweite Vorrichtung zum lösbaren Kuppeln in entsprechender Weise ebenfalls teilweise beweglich ausgebildet. Die zweite Vorrichtung weist einen an der Schublade befestigbaren zweiten Befestigungsteil und einen mit der Schiene kuppelbaren zweiten Kupplungsteil auf, wobei der zweite Befestigungsteil und der zweite Kupplungsteil zur Anpassung an die relative Positionsverschiebung des Befestigungsteils und des Kupplungsteils der ersten Vorrichtung relativ zueinander linear beweglich gelagert sind.

Der zweite Kupplungsteil und der zweite Befestigungsteil können in einer ersten Ausführungsform relativ zueinander schwimmend gelagert. Wird mittels der Verstelleinrichtung die relative Position des Befestigungsteils und des Kupplungsteils der ersten Vorrichtung eingestellt, führt dies zu einer Mitbewegung des zweiten Befestigungsteils oder des zweiten Kupplungsteils, sodass auch deren relative Position verschoben wird.

Die zweite Vorrichtung kann dabei bis auf die im Gegensatz zur ersten Vorrichtung nicht vorhandene Verstelleinrichtung im Wesentlichen wie die erste Vorrichtung aufgebaut sein.

Es kann auch vorgesehen sein, dass die erste Vorrichtung eine wie oben beschriebene Verstelleinrichtung zur Einstellung der Position der Schublade in seitlicher Richtung und in Längsrichtung aufweist, während die zweite Vorrichtung eine Verstelleinrichtung lediglich zur Positionseinstellung der mit der zweiten Schiene verbundenen Schublade in Längsrichtung aufweist und dazu ausgebildet ist, einer Seitenverstellung der ersten Vorrichtung beweglich zu folgen.

Insbesondere ist in einer Ausführungsform vorgesehen, dass die Verstelleinrichtung der zweiten Vorrichtung selbsthemmend ausgebildet ist und zusätzlich oder alternativ eine Arretiereinrichtung aufweist, durch die die relative Position des Befestigungsteils und des Kupplungsteils zueinander lösbar arretierbar ist.

Die Erfindung betrifft weiters eine Schublade mit einer wie oben beschriebenen Vorrichtung oder einem an der Schublade befestigten wie oben beschriebenen Vorrichtungsset. Die Erfindung betrifft darüber hinaus ein Möbel mit wenigstens einer derartigen Schublade.

Weitere Einzelheiten und Vorteile der vorliegenden Erfindung werden anhand der Figurenbeschreibung unter Bezugnahme auf die Zeichnungen im Folgenden näher erläutert.

Darin zeigt:
- Fig. 1: eine teilweise aufgebrochene perspektivische Ansicht eines erfindungsgemäßen Möbels,
- Fig. 2a und 2b: eine perspektivische Ansicht des Schubladenbodens mit einem Vorrichtungsset sowie eine Ansicht von unten auf eine erfindungsgemäße Vorrichtung an einer Schublade in einer ersten Betriebsstellung,
- Fig. 3: eine Ansicht von unten auf eine erfindungsgemäße Vorrichtung an einer Schublade in einer zweiten Betriebsstellung,
- Fig. 4a bis 4d: eine perspektivische Ansicht und eine teilweise aufgebrochene perspektivische Ansicht einer erfindungsgemäßen Vorrichtung samt einer Detailansicht sowie eine weitere perspektivische Ansicht der Vorrichtung,
- Fig. 5: eine Explosionsdarstellung einer erfindungsgemäßen Vorrichtung,
- Fig. 6a und 6b: eine perspektivische Ansicht einer an einer Ausziehführung angeordneten erfindungsgemäßen Vorrichtung in einer ersten Betriebsstellung samt einer Detailansicht dazu,
- Fig. 7a und 7b: eine perspektivische Ansicht einer an einer Ausziehführung angeordneten erfindungsgemäßen Vorrichtung in einer zweiten Betriebsstellung samt einer Detailansicht dazu,
- Fig. 8a und 8b: eine perspektivische Ansicht eines Schubladenbodens mit einem erfindungsgemäßen Vorrichtungssets und eine Ansicht von unten auf eine erfindungsgemäße Vorrichtung in einer ersten Betriebsstellung,
Fig. 9a und 9b eine perspektivische Ansicht eines Schubladenbodens mit einem erfindungsgemäßen Vorrichtungssets und eine Ansicht von unten auf eine erfindungsgemäße Vorrichtung in einer zweiten Betriebsstellung,
Fig. 10a bis 10d schematische Darstellungen des Funktionsprinzips einer Vorrichtung gemäß der Erfindung,
Fig. 11a bis c perspektivische Ansichten des Befestigungsteils der Vorrichtung, sowie eine Detailansicht dazu,
Fig. 12a bis c perspektivische Ansichten des Befestigungsteils und des Stellrads in getrenntem Zustand, sowie eine Explosionsdarstellung des Stellrads,
Fig. 13 eine Draufsicht auf eine Ausziehführung mit einer weiteren Ausführungsform einer erfindungsgemäßen Vorrichtung,
Fig. 14a und 14b zwei Ansichten von unten auf eine erfindungsgemäße Vorrichtung in verschiedenen Betriebsstellungen,
Fig. 15a und 15b zwei perspektivische Ansichten der erfindungsgemäßen Vorrichtung in verschiedenen Betriebsstellungen,
Fig. 16a und 16b weitere perspektivische Ansichten einer erfindungsgemäßen Vorrichtung in verschiedenen Betriebsstellungen, wobei die Vorrichtung mit der Ausziehführung verbunden ist, und
Fig. 17a und 17b eine weitere perspektivische Ansicht des Befestigungsteiles sowie eine zugehörige Explosionsdarstellung.

Die teilweise aufgebrochene perspektivische Ansicht der Fig. 1 zeigt ein Möbel 1 mit mehreren in einem Möbelkorpus 4 angeordneten, ausziehbaren Schubladen 2, die über jeweils zwei, an gegenüberliegenden Seiten des Möbelkorpus 4 angeordneten Ausziehführungen 3 im Möbelkorpus 4 montiert sind. Die Ausziehführungen 3 sind auf gegenüberliegenden Seitenwänden 2c der Schublade 2 angeordnet. Die Schublade 2 weist an ihrer Vorderseite eine Frontblende 2a und an ihrer Rückseite eine Schubladenrückwand 2d auf. Dazwischen ist der Schubladenboden 2b angeordnet.

Fig. 2a zeigt eine Schublade 2 von unten, die an den gegenüberliegenden Seitenwänden 2c mit je einer Ausziehführung 3 über eine erste Vorrichtung 5 und eine zweite Vorrichtung 6 gekoppelt wird. Aus Gründen der Übersichtlichkeit sind die Ausziehführungen, die an sich im Stand der Technik bekannt sind, in dieser Figur nicht dargestellt. Die Ausziehführungen 3 umfassen je eine Korpusschiene 3c, 35c, die am Möbelkorpus 4 befestigt werden, der in dieser Figur ebenfalls nicht dargestellt ist. Die Schublade 2 wird dadurch mit einem erfindungsgemäßen Vorrichtungsset an die zwei an gegenüberliegenden Seiten des Möbelkorpus 4 befestigten Ausziehführungen 3 gekoppelt. Am vorderen, im Bereich der Frontblende 2a liegenden Ende des Schubladenbodens 2d sind die zwei Vorrichtungen 5, 6 zum lösbaren Kuppeln an die Schiene 3a einer Ausziehführung 3 angeordnet. Beide Vorrichtungen 5, 6 weisen je eine Verstelleinrichtung auf, die über ein Stellrad 8 eine seitliche Verschiebung in Richtung des Doppelpfeils A der Schublade 2 relativ zur Ausziehführung 3 ermöglicht. Die Vorrichtungen 5, 6 können derart ausgebildet sein, dass sich eine Verstellung auf einer Seite der Schublade 2 auf die auf der anderen Seite liegende Verstelleinrichtung überträgt.

Fig. 2b ist eine Detailansicht der ersten Vorrichtung 5 samt eines Ausschnittes der Schublade 2. Die Funktionsweise zum lösbaren Kuppeln der Schublade 2 an eine Ausziehführung 3 erfolgt in ähnlicher Weise wie in der österreichischen Anmeldung A 144/2010. Ein federnder oder federbeaufschlagter Rastteil 10 ist im Zuge des Montageprozesses selbsttätig mit einer Schiene 3a einer Ausziehführung 3 verrastbar. Zum Lösen der Arretierung ist ein Löseteil 7 in Form eines händisch zu bedienenden Schwenkhebels vorgesehen, sodass die Kopplung zwischen der Vorrichtung 5 und der ausziehbaren Schiene 3a der Ausziehführung 3 lösbar ist. Die Ausziehführung 3 ist in dieser Figur wiederum aus Gründen der Übersichtlichkeit nicht dargestellt.

Der Löseteil 7 weist eine Gehäuseöffnung 11 auf, wobei der zum jeweiligen Zeitpunkt aus der Öffnung 11 hervor ragende Bereich des Stellrades 8, das aus zwei Hälften 8a, 8b zusammengesetzt ist, den Betätigungsbereich 37 darstellt, der zur Drehung des Stellrads 8 dient. Die Außenflächen der Hälften 8a, 8b weisen zu diesem Zweck eine Verzahnung auf, sodass eine manuelle Drehung des Stellrades 8 leicht möglich ist. Beide Hälften 8a, 8b des Stellrades 8 sind am Befestigungsteil 9 drehbar um eine parallel zum Schubladenboden 2b in Längsrichtung L der Seitenwände 2c angeordnete Achse X gelagert. Der Befestigungsteil 9 weist Befestigungslöcher 16 zur Fixierung des Befestigungsteils 9 mit dem Schubladenboden 2b und Befestigungslöcher 17 zur Fixierung des Befestigungsteils 9 an der Frontblende 2a auf. Der Kupplungsteil 12 umfasst unter anderem den Rastteil 10 sowie den Löseteil 7. Die strichliert dargestellte Achse X, um die das Stellrad 8 in Montagelage drehbar gelagert ist, ist im Wesentlichen parallel zur durch den Doppelpfeil L dargestellten Längsrichtung L der ausziehbaren Schiene 3a bzw. der Schublade 2 ausgerichtet. Die jeweils aus der Öffnung 11 hervorragenden Bereiche der zwei Hälften 8a, 8b des Stellrads 8 dienen als Betätigungsbereich 37 zur Drehung des Stellrades 8.

Das Stellrad 8 ist mit den zwei Hälften 8a, 8b jeweils mit einer Einrichtung 27a, 27b zur Umwandlung einer Drehbewegung des Stellrads 8 in eine Linearbewegung des Kupplungsteils 12 relativ zum Befestigungsteil 9 in Eingriff. Mit anderen Worten: Eine Drehung des Stellrads 8 überträgt sich auf eine Linearbewegung des Kupplungsteils 12 relativ zum Befestigungsteil 9. Dabei kann der Befestigungsteil 9 oder der Kupplungsteil 12 aktiv bewegt werden, je nachdem an welchem dieser Teile das Stellrad 8 gelagert ist.

Zur Bewegungsführung weist der Kupplungsteil 12 einen Führungsstift 13 auf, der in einem Langloch 14 des Befestigungsteils 9 geführt wird. Die Lagerung 21 des Löseteils 7 ist in einem weiteren Langloch 15 des Befestigungsteils 9 angeordnet und dient ebenfalls zur Führung der Linearbewegung. Der Befestigungsteil 9 befindet sich relativ zum Kupplungsteil 12 in der dargestellten Figur in einer ersten Betriebsstellung.

Da der Befestigungsteil 9 an der Schublade fixiert ist und der Kupplungsteil 12 im Montagezustand mit der Ausziehschiene 3a verbunden ist, ergibt eine Relativbewegung zwischen Befestigungsteil 9 und Kupplungsteil 12 eine Relativbewegung zwischen Ausziehschiene 3a und Schublade 2. Ein Verstellelement 18 mit einem Handgriff 19 ist im Befestigungsteil 9 in Längsrichtung der Seitenwand 2c verschiebbar gelagert und dient zur Höhenvsrstellung der Schublade 2 relativ zur Ausziehführung 3a wie an sich im Stand der Technik bekannt.

Die zweite Vorrichtung 6, die an der der ersten Vorrichtung 5 gegenüberliegenden Seite der Schublade 2 angeordnet ist, kann dabei im Wesentlichen gleich wie die erste Vorrichtung 5 ausgebildet sein.

Fig. 3 zeigt die Anordnung der Fig. 2b mit dem Unterschied, dass sich durch eine Verdrehung des Stellrades 8 der Kupplungsteil 12 gegenüber dem Befestigungsteil 9 in einer von der dargestellten Seitenwand 2c wegweisenden Richtung bewegt hat. Die Vorrichtung ist in eine zweite Betriebstellung übergeführt worden, wobei keine Beschränkung auf die zwei gezeigten Betriebsstellungen gegeben ist. Die relative Verschiebung des Befestigungsteils 9 zum Kupplungsteil 12 anhand des Führungsstifts 13 erkennbar, der sich im Gegensatz zur Fig. 2a in der Fig. 3 im Bereich des linken Endes des Langloches 14 befindet. Dasselbe gilt für die Lagerstelle 21 im Langloch 15. Die in dieser Figur nicht dargestellte Ausziehschiene 3a ist mit dem Kupplungsteil 12 im Montagezustand verbunden, sodass mit dem Kupplungsteil 12 auch die Schiene 3a relativ zum Befestigungsteil 9 und damit zur Schublade 2 seitlich verschoben wurde.

Fig. 4a zeigt die Vorrichtung 5 in einer perspektivischen Darstellung. Die Vorrichtung 5 samt ihren Bauteilen entspricht dabei der in Fig. 2b gezeigten Ausführungsform. Erkennbar ist, dass Abschnitte der zwei Hälften 8a, 8b des Stellrades 8 aus der Öffnung 11 hervor ragen, d.h. über die Oberfläche des Löseteils 7 vorstehen. Diese vorstehenden Bereiche dienen als Betätigungsbereich 37.

Fig. 4b zeigt die Vorrichtung 5 der Fig. 4a in einer teilweise aufgebrochenen Darstellung. Erkennbar ist, dass das Rastteil 10 stufenförmige Anschlagflächen 23 aufweist, die in an sich bekannter Weise an einer Kante einer Aussparung in der Ausziehschiene 3a zur Anlage bringbar sind, wobei die Anschlagflächen 23 in Ausziehrichtung der Schublade 2 versetzt zueinander angeordnet sind, wodurch ein sequenzielles Einrasten des Rastteils 10 an der Ausziehschiene 3a ermöglicht wird. Das Rastteil 10 ist dabei über eine biegbare Strebe 22 federnd gelagert. Mittels des Löseteils 7 wird der gekoppelte Zustand des Rastteils 10 gelöst.

Die in Fig. 4c gezeigte Detailansicht des mit A markierten Ausschnitts der Fig. 4b zeigt eine aufgebrochene Darstellung der Verstelleinrichtung. Der Befestigungsteil 9 weist eine Umhausung 24 auf, in der die Verstelleinrichtung angeordnet ist. Das Stellrad 8 weist zwei Hälften 8a, 8b auf, die miteinander drehfest verbunden sind und an einem Steg 25 der Umhausung 24 drehbar um eine Achse gelagert sind, wobei im Montagezustand der Vorrichtung 5 diese Achse im Wesentlichen in Längsrichtung der Seitenwand 2c der Schublade 2 bzw. der Ausziehführung 3 angeordnet ist.

An den Stirnseiten jeder der Hälften 8a, 8b des Stellrades 8 ist eine Spiralscheibe 26a und 26b angeordnet, d.h. die Stirnseiten weisen jeweils schneckenförmige Vorsprünge auf. Die Spiralscheiben 26a, 26b, d.h. die schneckenförmigen Vorsprünge greifen in die Zahnleisten 27a bzw. 27b ein. Die Zahnleisten 27a, 27b sind auf jeweils einem Lappen 28a und 28b angeordnet, die ihrerseits am Kupplungsteil 12 angeordnet sind. Die Lappen 28a, 28b und der Kupplungsteil 12 können dabei einstückig ausgebildet sein. Eine Drehung einer der Hälften 8a, 8b des Stellrades 8 überträgt sich aufgrund der drehfesten Verbindung automatisch auf die jeweils andere Hälfte. Die Spiralscheiben 26a und 26b sind mit den Zahnleisten 27a und 27b in Eingriff, sodass durch die Drehung des Stellrades 8 die schneckenförmigen Vorsprünge der Spiralscheiben 26a, 26b an den Zähnen der Zahnleisten 27a, 27b entlanggeführt sind, wodurch es zu einer relativen Positionsverschiebung der Lappen 28a, 28b gegenüber der Umhausung 24 kommt. Da die Umhausung 24 fest mit dem Befestigungsteil 9 und die Lappen 28a, 28b fest mit dem Kupplungsteil 12 verbunden sind, kommt es dadurch zu einer Umwandlung der Drehbewegung des Stellrades 8 in eine Linearbewegung des Befestigungsteils 9 relativ zum Kupplungsteil 12. Die Lappen 28a, 28b dienen somit mit den Zahnleisten 27a, 27b als erfindungsgemäße Einrichtungen 20a, 20b zur Umwandlung der Drehbewegung. Erkennbar ist zudem ein weiteres, im Befestigungsteil 9 angeordnetes Langloch 30, in dem ein Führungsstift 29 des Kupplungsteils verschiebbar geführt ist ebenso zur Bewegungsführung dient. Da der Befestigungsteil 9 mit der Schublade 2 fest verbunden ist, wird durch eine Linearbewegung des Befestigungsteils 9 relativ zum Kupplungsteil 12 die Schublade 2 relativ zum Möbelkorpus 4, an dem die Ausziehführung 3 befestigt ist, bewegt. Erfindungsgemäß entspricht dabei die Richtung der Relativbewegung der Schublade 2 relativ zum Möbelkorpus 4 der Drehrichtung des Betätigungsbereiches 37 des Stellrads 8.

Fig. 4d zeigt die Vorrichtung 5 in einer perspektivischen Ansicht von unten. Erkennbar ist, dass die Lappen 28a, 28b als umgebogene Anschlagflächen des Kupplungsteils 12 ausgebildet sind und in diesem Fall daher einstückig mit dem Kupplungsteil 12 gefertigt sind.

Fig. 5 zeigt eine Explosionsdarstellung der Bauteile der Vorrichtung 5. Erkennbar sind die am Kupplungsteil 9 angeordneten Lappen 28a und 28b, an deren Innenseite jeweils eine Zahnleiste 27a, 27b angeordnet ist, die mit schneckenförmigen Vorsprüngen in Form je einer Spiralscheibe 26a, 26b auf den zwei Hälften 8a, 8b des Stellrades 8, die drehfest miteinander verbunden sind, in Eingriff bringbar sind. Der Befestigungsteil 9, der über Befestigungslöcher 16 bzw. 17 an der Schublade 2 montiert wird, weist eine weitere Verzahnung 31 auf, die mit dem Verstellelement 18 zur Höhenverstellung in Eingriff bringbar ist. Erkennbar ist darüber hinaus die am Befestigungsteil 9 angeformte Umhausung 24. Wie anhand der strichlierten Linien erkennbar ist, dienen die Führungsstifte 13 und 29, die in Bohrungen 32 bzw. 33 des Kupplungsteils 12 eingesetzt werden, zur Verbindung des Befestigungsteils 9 mit dem Kupplungsteil 12. Da die Führungsstifte 13 und 29 in die Langlöcher 14 bzw. 30 des Befestigungsteils 9 eingesetzt werden, ist bei dieser Verbindung aber eine beschränkte lineare Bewegbarkeit des Befestigungsteils 9 relativ zum Kupplungsteil 12 gegeben. Das elastisch nachgiebige Materialstück 34 dient zur Kompensation einer Längendifferenz, wenn die Ausziehschiene 3a mit dem Kupplungsteil 12 in Eingriff ist.

Fig. 6a zeigt in einer perspektivischen Ansicht die mit einer Ausziehschiene 3a verbundene Vorrichtung 5. Mittels des Stellrades 8 kann der Kupplungsteil 12 und damit die mit diesem verbundene Ausziehschiene 3a relativ zum Befestigungsteil 9 und damit zur mit diesem verbundenen Schublade 2 in Richtung des Doppelpfeils D bewegt werden.

Fig. 6b zeigt den mit B markierten Ausschnitt der Fig. 6a in einer Detailansicht. Kupplungsteil 12 und Befestigungsteil 9 sind in einer ersten Betriebsstellung.

Die Fig. 7a und 7b unterscheiden sich von den Fig. 6a und 6b dadurch, dass der Kupplungsteil 12 relativ zum Befestigungsteil 9 in einer zweiten Betriebsstellung befindlich ist, d.h. der Kupplungsteil 12 samt verbundener Ausziehschiene 3a wurde gegenüber den Fig. 6a und 6b relativ zum Befestigungsteil 9 linear verschoben.

Fig. 8a zeigt in einer perspektivischen Ansicht eine Schublade 2 von unten, wobei eine Ausziehführung 3 an einer Seitenwand 2c der Schublade 2 dargestellt ist, während aus Gründen der Übersichtlichkeit auf der gegenüberliegenden Seitenwand 2c keine Ausziehführung 3 dargestellt ist. Eine einer ersten Vorrichtung 5 zum lösbaren Kuppeln einer Schublade 2 mit einer ausziehbaren Schiene 3a einer Ausziehführung 3 gegenüberliegende zweite Vorrichtung 6, die ebenfalls zum lösbaren Kuppeln dient, ist im mit der ausziehbaren Schiene 35a gekoppelten Zustand dargestellt. Darüber hinaus ist auf jener Seite der Schublade 2, an der die Ausziehführung 3 dargestellt ist, ein Bereich des Möbelkorpus 4 gezeigt, an dem die Korpusschiene 35c der Ausziehführung 3 befestigt ist.

Fig. 8b zeigt die zweite Vorrichtung 6 samt des Bereiches der Schublade 2 bzw. des Möbelkorpus 4 in einer Detailansicht. Die Korpusschiene 35c ist am Möbelkorpus 4 befestigt. Die relativ zur Korpusschiene 35c verfahrbare Ausziehschiene 35a ist mit der zweiten Vorrichtung 6 in Eingriff, sodass die Schublade 2 insgesamt mit der Ausziehführung 3 gekuppelt ist. Gegebenenfalls kann eine zwischen Korpusschiene 35c und ausziehbarer Schiene 35a bewegbar gelagerte Mittelschiene vorgesehen sein. Die zweite Vorrichtung 6 weist im Wesentlichen dieselben Bauteile wie die erste Vorrichtung 5 auf, mit der Maßgabe, dass die zweite Vorrichtung 6 auf einer der ersten Vorrichtung 5 gegenüberliegenden Seite der Schublade 2 anzuordnen ist, sodass z.B. der Löseteil 7b der zweiten Vorrichtung 6 zum Lösen der Schublade 2 von der ausziehbaren Schiene 35a bei einer Ansicht von unten um die Lagerstelle 21 b in Richtung des Uhrzeigersinns gedreht wird, während der Löseteil 7 der ersten Vorrichtung 5 gegen den Uhrzeigersinn um die Lagerstelle 21 zum Lösen der Kopplung gedreht wird. Mit anderen Worten: Einige der Bauteile der zweiten Vorrichtung 6 sind somit spiegelsymmetrisch zu den entsprechenden Bauteilen der ersten Vorrichtung 5 ausgebildet, weisen aber dieselbe Funktion auf. Die zweite Vorrichtung 6 weist ebenso wie die erste Vorrichtung 5 ein Stellrad auf, das aus zwei fest verbindbaren Hälften 36a und 36b besteht, und mittels dem der zweite Befestigungsteil 9b relativ zum Kupplungsteil 12b linear bewegbar ist und damit eine Seitenverstellung der Schublade 2 relativ zur Ausziehführung 3 ermöglicht wird. Das Stellrad der zweiten Vorrichtung 6 ist an einem Steg 25b einer Umhausung 24b drehbar gelagert, wobei ein zweiter Betätigungsbereich aus einer Gehäuseöffnung 11 b hervor ragt bzw. über den Löseteil 7b vor steht.

Erkennbar sind wiederum die Längsrichtung L der Schublade 2, die der Längsrichtung L der ausziehbaren Schiene 35a sowie der ausziehbaren Schiene 3a entspricht und die im Wesentlichen parallel zu dieser Längsrichtung L angeordnete Achse X, um die die zwei Hälften 36a, 36b des Stellrads der zweiten Vorrichtung 6 drehbar gelagert sind.

Erfolgt eine Verstellung in seitlicher Richtung an der ersten Vorrichtung 5, überträgt sich diese Bewegung auf die zweite Vorrichtung 6, sodass sich auch bei dieser der zweite Befestigungsteil 9b relativ zum zweiten Kupplungsteil 12b bewegt, wodurch die Schublade 2 relativ zum Möbelkorpus 4 verstellt wird. Erkennbar ist darüber hinaus, dass das Fugenbild der im Möbelkorpus 4 angeordneten Schublade 2 nicht optimal ist, da die Frontblende 2a einen großen seitlichen Abstand zur Außenwandung des Möbelkorpus 4 aufweist.

Die Fig. 9a und 9b zeigen dieselbe Anordnung wie die Fig. 8a und 8b, wobei jedoch durch eine Drehung des Betätigungsbereichs des Stellrads 8 oder des Stellrads der zweiten Vorrichtung 6 die Schublade 2 samt Frontblende 2a in Richtung des Pfeils E relativ zur Ausziehführung 3 und damit relativ zum Möbelkorpus 4 bewegt wurde. Das Fugenbild ist deutlich sauberer, da der seitliche Abstand der Frontblende 2a zur Außenwandung des Möbelkorpus 4 deutlich geringer ist.

Fig. 10a zeigt zur schematischen Darstellung des Funktionsprinzips der Erfindung eine schematische Ansicht einer Schublade 2 von vorne, die in einem Möbelkorpus 4 angeordnet ist und mit einer Vorrichtung 5 versehen ist. Vom Möbelkorpus 4 ist nur eine Seitenwand dargestellt. Die Größenverhältnisse dieser Darstellung entsprechen nicht den realen Gegebenheiten, sondern sind nur aus illustrativen Gründen gewählt. Der aus dem Gehäuse nach unten vor stehende Betätigungsbereich 37 des Stellrades 8 dient zu dessen Drehung.

Mit der Vorrichtung 5 kann die Schublade 2 und damit auch die mit der Schublade 2 verbundene Frontblende 2a bezüglich der ausziehbaren Schiene 3a in seitlicher Richtung verschoben werden. Da die ausziehbare Schiene 3a in einer Korpusschiene 3c beweglich gelagert ist, welche wiederum an der Seitenwand des Möbelkorpus 4 angeordnet ist, erfolgt durch die Vorrichtung 5 letztlich eine seitliche Verschiebung der Schublade 2 samt Frontblende 2a bezüglich des Möbelkorpus 4. Mit der Vorrichtung 5 kann somit ein sauberes Fugenbild hergestellt werden. Aus Gründen der Übersichtlichkeit sind die Bauteile der Ausziehführung 3 nicht dargestellt.

Durch eine Drehung des Stellrades 8 in eine erste Drehrichtung R erfolgt eine seitliche Verschiebung der Frontblende 2a in Richtung E zur Seitenwand des Möbelkorpus 4 hin. Die Bewegung des Betätigungsbereiches 37 erfolgt dabei am untersten Bereich des Stellrades 8. Dabei stimmt die dort anliegende tangentiale Komponente der ersten Drehrichtung R mit der Richtung E überein. Mit anderen Worten: Die Bewegung des Betätigungsbereiches 37 stimmt mit der Richtung E der Bewegung bzw. der Verstellung der Frontblende 2a relativ zum Möbelkorpus 4 überein. Da die Frontblende 2a mit dem Befestigungsteil 9 fix verbunden ist und der Möbelkorpus 4 über die Korpusschiene 3c und die ausziehbare Schiene 3a mit dem Kupplungsteil 12 gekoppelt ist, stimmt die Bewegung des Betätigungsbereiches 37 auch mit der Bewegung des Befestigungsteils 9 relativ zum Kupplungsteil 12 überein.

In Fig. 10b wird das Stellrad 8 in eine zweite Drehrichtung S gedreht, wozu wieder eine Bewegung des Betätigungsbereiches 37 am untersten Ende des Stellrades 8 erfolgt, diesmal in die Gegenrichtung der bezüglich der Fig. 10a erläuterten Richtung. Wiederum stimmt die Bewegung des Betätigungsbereiches 37 mit der Richtung F der seitlichen Verschiebung der Frontblende 2a und damit der Schublade 2 relativ zum Möbelkorpus 4 überein, die in diesem Fall von der Seitenwand des Möbelkorpus 4 weg verschoben wird. Da die Frontblende 2a und damit der Schublade 2 mit dem Befestigungsteil 9 fix verbunden ist und der Möbelkorpus 4 über die Korpusschiene 3c und die ausziehbare Schiene 3a mit dem Kupplungsteil 12 gekoppelt ist, stimmt auch in diesem Fall die Bewegung des Betätigungsbereiches 37 auch mit der Bewegung des Befestigungsteils 9 relativ zum Kupplungsteil 12 überein.

Fig. 10c zeigt in einer schematischen Darstellung die Funktion der Tiefenverstellung, also der Verstellung der Position der Schublade 2 relativ zum Möbelkorpus 4 in Längsrichtung L. Es kann dabei vorgesehen sein, dass sich diese Verstellung nur auf die Schließposition der Schublade 2, wenn diese in geschlossener Endlage im Möbelkorpus 4 angeordnet ist, auswirkt. Durch die Vorrichtung 5 ist eine Verstellung der Schließposition der Schublade 2 und somit der Frontblende 2a bezüglich des Möbelkorpus 4 möglich. Dadurch kann ein in dieser Richtung unsauberes Fugenbild homogenisiert werden. Wiederum sind aus Gründen der Übersichtlichkeit die Bauteile der Ausziehführung 3 nicht dargestellt.

Durch eine Drehung eines zweiten Stellrads 38 in eine erste Drehrichtung U erfolgt eine Verstellung der Schließposition der Frontblende 2a in Richtung K zur Rückwand des Möbelkorpus 4 hin. Die Bewegung des Betätigungsbereiches 47 erfolgt dabei am untersten Bereich des zweiten Stellrads 38. Dabei stimmt die dort anliegende tangentiale Komponente der ersten Drehrichtung U mit der Richtung K überein. Mit anderen Worten stimmt die Bewegung des Betätigungsbereiches 38 mit der Richtung K überein, in der die Schließposition der Frontblende 2a und somit der Schublade 2 relativ zum Möbelkorpus 4 verstellt wird.

In Fig. 10d wird das zweite Stellrad 38 in eine zweite Drehrichtung V gedreht, wobei die Bewegung des Betätigungsbereichs 47 wiederum am untersten Ende des Stellrads 38 erfolgt, diesmal in die Gegenrichtung der bezüglich der Fig. 10c erläuterten Richtung. Wiederum stimmt die Bewegung des Betätigungsbereichs 47 mit der Richtung N, in die die Schließposition der Frontblende 2a und damit der Schublade 2 relativ zum Möbelkorpus 4 verstellt wird, überein, wobei in diesem Fall die Verstellung in Richtung des offenen Endes des Möbelkorpus 4, also in Öffnungsrichtung der Schublade 2 verschoben wird.

Erkennbar ist aus den Fig. 10a bis 10d, dass erfindungsgemäß eine intuitiv besonders einfache Verstellmöglichkeit durch die Vorrichtung 5 geschaffen wurde. Um diese Übereinstimmungen der Bewegungsrichtungen für die Seitenverstellung zu ermöglichen, weist die in einer Ausführungsform der Erfindung verwendete Übertragungsvorrichtung auf der Basis von Spiralscheiben 26a, 26b auf den Stirnseiten des Stellrads 8 ein entsprechendes Krümmungsvorzeichen auf. Wird demgegenüber das Vorzeichen der Krümmung geändert, d.h. eine Spiralscheibe 26a, 26b mit anders "gewickelten" schneckenförmigen Vorsprüngen gewählt, dreht sich die Bewegungsrichtung des Befestigungsteils 9 relativ zum Kupplungsteil 12 bei gleicher Drehrichtung des Stellrads 8 um.

Den Verstellmöglichkeiten der Fig. 10a bis 10d gemeinsam ist, dass die Richtung, in die der Betätigungsbereich 37, 47 der Stellräder 8, 38 bewegt wird, mit der Richtung übereinstimmt, in die die Position der Schublade 2 - zumindest in der geschlossenen Endlage - relativ zum Möbelkorpus 4 verstellt wird.

Fig. 11a zeigt eine perspektivische Ansicht des Befestigungsteils 9, an dem ein aus zwei Hälften 8a, 8b bestehendes Stellrad 8 innerhalb eines Gehäuses 24 an einem Steg 25 drehbar gelagert ist. Der Großteil des Befestigungsteils 9 ist in Form einer Montageplatte ausgebildet. Erkennbar sind die Bohrlöcher 16, mit denen der Befestigungsteil 9 am Schubladenboden 2b befestigbar ist.

Fig. 11b zeigt eine perspektivische Ansicht des Befestigungsteils 9 mit drehbar gelagertem Stellrad 8 aus einem anderen Blickwinkel. Hierbei sind die Bohrlöcher 17 zu erkennen, mit denen der Befestigungsteil 9 an der Frontblende 2a befestigbar ist.

Fig. 11c zeigt den mit G in Fig. 11a markierten Ausschnitt in einer Detailansicht. Erkennbar sind die an den Stirnseiten des Stellrads 8 angeordneten Spiralscheiben 26a, 26b in Form von schneckenförmigen Vorsprüngen. Die zwei Hälften des Stellrads 8a, 8b weisen jeweils eine Außenverzahnung auf, sodass das Stellrad 8 leichter betätigt werden kann. In Fig. 11b ist zu erkennen, dass ein Teil des Stellrads 8 aus dem Gehäuse 24 hervorragt. Dieser hervor ragende bzw. vorstehende Bereich dient als Betätigungsbereich des Stellrads. Die zwei Hälften 8a, 8b sind drehfest miteinander verbunden und an einem Steg 25 drehbar gelagert.

Fig. 12a zeigt eine perspektivische Ansicht des Befestigungsteils 9 ohne das Stellrad 8. Erkennbar ist insbesondere der Steg 25, an dem das Stellrad 8 drehbar gelagert ist.

Fig. 12b zeigt eine perspektivische Ansicht des aus zwei Hälften 8a, 8b bestehenden Stellrads 8. Besonders gut erkennbar ist die Spiralscheibe 26a, die in Form von schneckenförmigen Vorsprüngen ausgebildet ist. Die an der zweiten Hälfte 8b angeordnete Spiralscheibe 26b ist spiegelbildlich ausgebildet.

In Fig. 12b ist eine Explosionsdarstellung des Stellrads 8 gezeigt. Die zwei Hälften 8a, 8b sind drehfest miteinander verbindbar, wobei die drehfeste Verbindung mit an sich im Stand der Technik bekannten Mitteln realisierbar ist. Beispielsweise ist eine Rastverbindung oder eine Schnappverbindung denkbar. So kann es vorgesehen sein, an einer Hälfte einen Bolzen 40 anzuordnen, der über eine Ausnehmung oder Lagerstelle des Stegs 25 in ein an der anderen Hälfte des Stellrads 8 angeordnetes Gegenmittel drehfest eingreift.

Fig. 13 zeigt in einer Draufsicht einen Ausschnitt einer Ausziehführung 3, umfassend eine an einer Seitenwand des Möbelkorpus 4 angeordnete Korpusschiene 3c, einer ausziehbaren Schiene 3a und einer zwischen der ausziehbaren Schiene 3a und der Korpusschiene 3c angeordneten Mittelschiene 3b. Die Schublade ist mit der Frontblende 2a und dem Schubladenboden 2b an einer weiteren Ausführungsform der erfindungsgemäßen Vorrichtung 5 befestigt. Die Vorrichtung 5 weist zu diesem Zweck einen Befestigungsteil 9 und einen Kupplungsteil 12 auf. Über den Kupplungsteil 12 ist die Vorrichtung an die ausziehbare Schiene 3a gekoppelt. Die Vorrichtung weist ein erstes Stellrad 8 auf, mittels dem in der oben beschriebenen Weise eine Verstellung der Position der Schublade 2 relativ zur Ausziehführung 3 und somit relativ zum Möbelkorpus 4 in Richtung des Doppelpfeils A erfolgen kann.

Die Vorrichtung 5 weist ein weiteres Stellrad 38 auf, mittels dem durch eine Drehung um eine in Montagelage horizontal und senkrecht zur Längsrichtung L angeordnete Achse Y in der nachfolgend geschilderten Weise die Schließposition der Schublade 2 in Richtung des Doppelpfeils P verstellt werden kann.

Fig. 14a zeigt in einer Draufsicht eine Detailansicht der Vorrichtung 5 gemäß der Fig. 13. Die Schublade 2 stellt in diesem Fall einen sogenannten Innenauszug dar, bei dem die Frontblende 2a in geschlossener Endlage bündig mit dem Möbelkorpus 4 abschließen soll. Erkennbar ist aber, dass die in dieser Figur dargestellte Schließposition der Schublade 2 falsch eingestellt ist, da die Frontblende 2a zu tief im Möbelkorpus 4 angeordnet ist und nicht bündig mit diesem abschließt. Über das zweite Stellrad 38 kann das am Befestigungsteil 9 linear bewegbar gelagerte Anschlagelement 39 relativ zum Befestigungsteil 9 und damit relativ zur Frontblende 2a in Längsrichtung L der Ausziehführung 3 verschoben werden.

Die Ausziehführung 3 weist eine federunterstützte Einzugsvorrichtung auf, von der die Schublade 2 in einer geöffneten Position in den Möbelkorpus 4 selbständig eingezogen werden kann. Eine derartige Einzugsvorrichtung ist im Stand der Technik bekannt. Von dieser Einzugsvorrichtung wird die Schublade 2 in der geschlossenen Endlage gehalten. Die von der Einzugsvorrichtung bewerkstelligte Einzugsbewegung der Schublade 2 wird durch das Anschlagelement 39 begrenzt, indem sich dieses in der geschlossenen Endlage der Schublade 2 an der Korpusschiene 3c abstützt, sodass eine weitere Bewegung in Richtung der Schließposition, also entgegen dem dargestellten Pfeil Q verhindert wird.

Indem nun der Betätigungsbereich 47 des zweiten Stellrads 38 in Richtung des Pfeils Q bewegt wird, wird das Anschlagelement 39 in die dazu entgegen gesetzte Richtung von der Frontblende 2a wegbewegt. Da sich dieses Anschlagelement 39, das zu diesem Zweck aus einem elastischen Material oder federnd ausgebildet sein kann, an der Korpusschiene 3c abstützt, wird durch die Relativbewegung des Anschlagelements 39 zur Frontblende 2a die Frontblende 2a und damit die Schublade 2 in Richtung des Pfeils Q bewegt, sodass die Verstellrichtung der Schließposition der Schublade 2 relativ zum Möbelkorpus 4 mit der Bewegungsrichtung des Betätigungsbereichs 47 übereinstimmt.

Die Fig. 14b zeigt ein durch den obigen Verstellvorgang hergestelltes bündiges Fugenbild, bei dem die Frontblende 2a bündig mit dem Möbelkorpus abschließt. Erkennbar ist, dass das Anschlagelement 39 relativ zum Befestigungsteil 9 und damit relativ zur damit verbundenen Schublade 2 von der Frontblende 2a wegbewegt worden ist. Durch eine Bewegung des Betätigungsbereichs 47 in die bezüglich der Fig. 14a umgekehrten Richtung wird das Anschlagelement 39 wieder in Richtung der Frontblende 2a bewegt, wodurch sich die Frontblende 2a aufgrund der federunterstützten Einzugsvorrichtung in Richtung zur Korpusschiene 3c hin bewegt, wobei sich das Anschlagelement 39 an der Korpusschiene 3c abstützt. Mittels des zweiten Stellrads 38 kann somit die Schließposition der Schublade 2 in Längsrichtung der Ausziehführung vor und zurück verstellt werden.

Fig. 15a zeigt die Vorrichtung 5 in der Betriebsstellung der Fig. 14a in einer perspektivischen Ansicht. Über ein Kegelrad 45 ist das zweite Stellrad 38 mit einem Zahnrad 41 in Wirkverbindung, wodurch die Drehung des zweiten Stellrads 38 um eine in Montagelage horizontal und senkrecht zur Längsrichtung L angeordnete Achse Y in eine Drehbewegung des Zahnrads 41 um eine in Längsrichtung angeordnete Achse umgewandelt werden kann. Das Zahnrad 41 weist eine spiralförmige Stirnfläche 43 auf, d.h. die Ausmaße des Zahnrads 41 nehmen in axialer Richtung entlang des Umfangs zu. Je nachdem, in welcher Drehrichtung die axialen Ausmaße zunehmen, kann gesteuert werden, durch welche Drehrichtung des Stellrads 38 das Anschlagelement 39 von der Frontblende 2a weg oder zur Frontblende 2a hinbewegt wird. Eine Anschlagfläche 44 begrenzt die Drehbarkeit des Zahnrads 41 und somit des zweiten Stellrads 38. Das Anschlagelement 39 wird von der Stirnfläche 43 derart geführt, dass es aufgrund einer Drehung des Zahnrads 41 infolge der zunehmenden axialen Ausdehnung relativ zum Befestigungsteil 9 und somit zum Kupplungsteil 12 in Längsrichtung L der Ausziehführung 3 bewegbar ist. Da sich das Anschlagelement 39 in der Schließposition der Schublade 2 an der Korpusschiene 3c abstützt, wird dadurch die Schublade 2 relativ zur Korpusschiene 3c und damit zum Möbelkorpus 4 bewegt und die Schließposition entsprechend verstellt.

Die Einstellung der seitlichen Position der Schublade 2 relativ zum Möbelkorpus 4 wird wie oben beschrieben mittels des Stellrads 8 und seiner zwei Hälften 8a und 8b durchgeführt. Erkennbar ist ein Langloch 14 und ein darin angeordneter Führungsstift 13, die zur Führung der seitlichen Bewegung dienen.

Fig. 15b zeigt die perspektivische Ansicht der Vorrichtung 5 in der in Fig. 14b gezeigten Betriebsstellung, in der das Anschlagelement 39 relativ zum Befestigungsteil 9 und damit zur Frontblende 2a bewegt worden ist, indem es aufgrund der zunehmenden axialen Ausdehnung des Zahnrads 41 in diese Richtung verschoben worden ist. Erkennbar ist die Anschlagfläche 44 zur Begrenzung der Bewegung des Zahnrads 41 sowie die Lagerung 46 des zweiten Stellrads 38. Der Betätigungsbereich 47 des zweiten Stellrads ist in Montagelage im Bereich der untersten Position des Stellrads 38 ebenso wie im Falle des Stellrads 8 angeordnet. In der perspektivischen Ansicht der Fig. 15a und 15b ist diese Position die oberste Position der Stellräder 8, 38.

Die Fig. 16a zeigt eine weitere perspektivische Ansicht der Vorrichtung 5 in der in Fig. 14a gezeigten Betriebsstellung, wobei die Vorrichtung 5 an die Ausziehführung 3 gekoppelt ist. Die Schublade 2 befindet sich in ihrer geschlossenen Endlage und somit in der Schließposition, in der sich das Anschlagelement 39 an der Korpusschiene 3c abstützt. Erkennbar ist die spiralförmige Stirnfläche 43, von der das Anschlagelement 39 während seiner Relativbewegung geführt wird. Die Vorrichtung 5 weist in diesem Ausführungsbeispiel zusätzlich eine Vorrichtung 48 zur Höhenverstellung auf, die in der österreichischen Patentanmeldung A 511/2011 beschrieben ist.

Fig. 16b zeigt die Vorrichtung 5 in der Betriebsstellung der Fig. 14b in einer weiteren perspektivischen Ansicht, wobei wiederum gut erkennbar ist, wie das Anschlagelement 39 von der Stirnfläche 43 des Zahnrads 41 geführt wird. Erkennbar ist auch, wie die Drehung des zweiten Stellrads 38 um eine in Montagelage seitlich angeordnete Achse Y mittels eines Kegelrads 45 in eine Drehung des Zahnrads 41 um eine in Längsrichtung L angeordnete Achse umgewandelt wird, wodurch wiederum das Anschlagelement 39 in Längsrichtung L linear bewegt wird. Durch diese Bewegung erfolgt letztlich eine Verstellung der Schließposition der Schublade 2 derart, dass die Bewegungsrichtung des Betätigungsbereichs 47 mit der Verstellrichtung der Schließposition der Schublade 2 relativ zum Möbelkorpus 4 übereinstimmt.

Fig. 17a zeigt in einer perspektivischen Ansicht den Befestigungsteil 9 der Vorrichtung 5 in der Ausführungsform der Fig. 13 bis 16. Erkennbar ist die Umhausung 24 samt dem Steg 25, in dem die zwei Hälften 8a und 8b des Stellrads 8 zur Seitenverstellung drehbar gelagert sind. Neben dem Langloch 14 sind weitere Langlöcher zur Führung der Seitenverschiebung angeordnet. Befestigungslöcher 16 und 17 dienen zur Befestigung des Befestigungsteils 9 am Schubladenboden 2b sowie an der Frontblende 2a.

Das Anschlagelement 39 ist auf einem Flansch 49 des Federelements 42 angeordnet. Infolge der Drehung des Zahnrads 41 und der spiralförmig ausgebildeten Stirnfläche 43 wird das Federelement 42 samt dem Flansch 49 relativ zum Befestigungsteil 9 aus der Nullstellung bewegt. Dies gilt auch für das auf dem Flansch 49 angeordnete Anschlagelement 39. Wird bei einer Drehung des Stellrads 38 und damit des Zahnrads 41 die axiale Ausdehnung des Zahnrads 41 im Bereich des Anschlagelements 39 geringer, wird der Flansch 49 des Federelements 42 aufgrund der Federwirkung automatisch in Richtung des Wandelementes 50 des Befestigungsteils 9 bewegt. Das auf dem Flansch 49 angeordnete Anschlagelement 39 wird damit ebenfalls automatisch aufgrund der Federwirkung des Federelementes 42 rückgestellt.

In Explosionsdarstellung der Fig. 17b sind die für die Tiefenverstellung wesentlichen Bauteile des Befestigungsteils 9 und der Vorrichtung 5 dargestellt. Erkennbar ist das Kegelrad 46 zur Übertragung der Bewegungen des zweiten Stellrads 38 auf das Zahnrad 41.

## Patentansprüche

1. Vorrichtung (5) zum lösbaren Kuppeln einer Schublade (2) mit einer ausziehbaren Schiene (3a) einer Ausziehführung (3), umfassend eine Verstelleinrichtung, durch die eine Position einer mit der Schiene (3a) verbundenen Schublade (2) relativ zur Schiene (3a) in seitlicher Richtung und/oder in Längsrichtung (L) der Ausziehführung einstellbar ist, wobei die Vorrichtung (5) einen an der Schublade (2) befestigbaren Befestigungsteil (9) und einen mit der Schiene (3a) kuppelbaren Kupplungsteil (12) aufweist, und wobei der Befestigungsteil (9) relativ zum Kupplungsteil (12) durch die Verstelleinrichtung linear bewegbar ist und wobei die Verstelleinrichtung ein am Kupplungsteil (9) oder am Befestigungsteil (12) drehbar gelagertes Stellrad (8, 38) aufweist, wobei am Stellrad (8, 38) ein Betätigungsbereich (37, 47) zur Drehung des Stellrads (8, 38) vorgesehen ist und die Verstelleinrichtung eine Übertragungsvorrichtung umfasst, **dadurch gekennzeichnet, dass** von der Übertragungsvorrichtung eine Bewegung des Betätigungsbereiches (37, 47) des Stellrads (8, 38) derart in eine Linearbewegung des Befestigungsteils (12) relativ zum Kupplungsteil (9) übertragbar ist, dass die Position der Schublade (2) relativ zum Möbelkorpus (4) in dieselbe Richtung verstellt wird, in die der Betätigungsbereich (37, 38) bewegt wird.

2. Vorrichtung nach Anspruch 1, **dadurch gekennzeichnet, dass** das Stellrad um eine in Montagelage im Wesentlichen parallel zur Ausziehrichtung (L) der Schublade (2) angeordnete Achse (X) oder um eine in Montagelage im Wesentlichen horizontal und senkrecht zur Ausziehrichtung (L) der Schublade (2) angeordnete Achse (Y) drehbar ist.

3. Vorrichtung nach Anspruch 1 oder 2, **dadurch gekennzeichnet, dass** von der Übertragungsvorrichtung eine Bewegung des Betätigungsbereiches (37) des Stellrads (8) in eine Linearbewegung des Befestigungsteils (9) relativ zum Kupplungsteil (12) in dieselbe Richtung, wie die Richtung der Bewegung des Betätigungsbereichs (37) übertragbar ist.

4. Vorrichtung nach einem der Ansprüche 1 bis 3, **dadurch gekennzeichnet, dass** ein von der Verstelleinrichtung zur Positionseinstellung der Schublade (2) linear bewegbares, vorzugsweise elastisch bzw. federnd ausgebildetes oder federbeaufschlagtes, Anschlag- bzw. Halteelement (39) vorgesehen ist, welches zumindest in Schließstellung der Schublade (2) in Wirkverbindung mit der Ausziehführung (3) oder dem Möbelkorpus (4) steht.

5. Vorrichtung nach einem der Ansprüche 1 bis 4, **dadurch gekennzeichnet, dass** die Verstelleinrichtung ein erstes Stellrad (8) und ein zweites Stellrad (38) aufweist, wobei mittels des ersten Stellrads (8) eine Position einer mit der Schiene (3a) verbundenen Schublade (2) relativ zur Schiene (3a) in seitlicher Richtung einstellbar ist und mittels des zweiten Stellrads (38) eine Position einer mit der Schiene (3a) verbundenen Schublade (2) in Längsrichtung (L) der Ausziehführung (3) einstellbar ist.

6. Vorrichtung nach einem der Ansprüche 1 bis 5, **dadurch gekennzeichnet, dass** die Verstelleinrichtung wenigstens eine Einrichtung (27a, 27b), vorzugsweise wenigstens zwei axial beabstandete Einrichtungen (27a, 27b), zur Umwandlung der Drehbewegung des Stellrads (8, 38) in eine Linearbewegung des Befestigungsteils (9) relativ zum Kupplungsteil (12) aufweist.

7. Vorrichtung nach einem der Ansprüche 1 bis 6, **dadurch gekennzeichnet, dass** die Übertragungsvorrichtung ein Zahnrad aufweist und/oder als wenigstens auf einer Stirnseite des Stellrads (8, 38) angeordnete Spiralscheibe (26a, 26b) ausgebildet ist.

8. Vorrichtung nach einem der Ansprüche 1 bis 7, **dadurch gekennzeichnet, dass** die Verstelleinrichtung selbsthemmend ist und/oder die die Vorrichtung eine Arretiereinrichtung umfasst, durch die die relative Position des Befestigungsteils (9) und des Kupplungsteil (12) zueinander lösbar arretierbar ist.

9. Vorrichtung nach einem der Ansprüche 1 bis 8, **dadurch gekennzeichnet, dass** die Verstelleinrichtung wenigstens zwei axial beabstandet angeordnete Einrichtungen (27a, 27b) zur Umwandlung der Drehbewegung des Stellrads (8, 38) in eine Linearbewegung des Befestigungsteils (9) relativ zum Kupplungsteil (12) aufweist, wobei das Stellrad (8) zwei Stirnseiten aufweist, die mit jeweils einer der Einrichtungen (27a, 27b) in Eingriff stehen und wobei die Stirnseiten des Stellrads (8) als Spiralscheiben (26a, 26b) ausgebildet sind und/oder das Stellrad (8) zwei drehfest miteinander verbindbare Teile (8a, 8b) umfasst, die jeweils mit einer der Einrichtungen (27a, 27b) zur Umwandlung der Drehbewegung in eine Linearbewegung in Eingriff stehen.

10. Vorrichtung nach einem der Ansprüche 1 bis 9, **dadurch gekennzeichnet, dass** die Vorrichtung (5) einen Gehäuseteil (7) aufweist, in dem eine Öffnung (11) angeordnet ist, durch die Betätigungsbereich (37, 47) des Stellrads (8, 38) zur Drehung des Stellrads (8, 38) hervorragt.

11. Vorrichtung nach einem der Ansprüche 1 bis 10, **dadurch gekennzeichnet, dass** die Übertragungsvorrichtung ein Kegelrad (46) und/oder ein, vorzugsweise eine spiralförmig ausgebildete Stirnfläche (43) aufweisendes Zahnrad (41) aufweist, mit dem das Anschlag- bzw. Halteelement (39) in Eingriff steht, wobei das Zahnrad (41) um eine im Wesentlichen parallel zur Längsrichtung (L) der Ausziehführung (3) angeordnete Achse drehbar gelagert ist.

12. Vorrichtungsset zum lösbaren Kuppeln einer Schublade mit ausziehbaren, an gegenüberliegenden Seiten eines Möbelkorpus (4) angeordneten Ausziehschienen (3a, 35a) jeweils einer Ausziehführung (3), umfassend eine erste Vorrichtung (5) nach einem der Ansprüche 1 bis 11 zum lösbaren Kuppeln der Schublade (2) mit der ersten Ausziehschiene (3a) und eine zweite Vorrichtung (6) nach einem der Ansprüche 1 bis 11 zum lösbaren Kuppeln der Schublade (2) mit der zweiten Ausziehschiene (35a).

13. Vorrichtungsset zum lösbaren Kuppeln einer Schublade mit ausziehbaren, an gegenüberliegenden Seiten eines Möbelkorpus (4) angeordneten Schienen (3a, 35a) jeweils einer Ausziehführung (3), umfassend:
- eine erste Vorrichtung (5) nach einem der Ansprüche 1 bis 11 zum lösbaren Kuppeln der Schublade (2) mit der ersten ausziehbaren Schiene (3a) und
- eine zweite Vorrichtung (6) zum lösbaren Kuppeln der Schublade (2) mit der zweiten Schiene (35a), wobei die zweite Vorrichtung (6) einen an der Schublade (2) befestigbaren zweiten Befestigungsteil (9b) und einen mit der zweiten ausziehbaren Schiene (35a) kuppelbaren zweiten Kupplungsteil (12b) aufweist, wobei der zweite Befestigungsteil (9b) und der zweite Kupplungsteil (12b) zur Anpassung an die relative Positionsverschiebung des Befestigungsteils (9) und des Kupplungsteils (12) der ersten Vorrichtung (5) relativ zueinander beweglich gelagert sind.

14. Schublade mit einer Ausziehführung und einer an der Schublade (2) befestigten Vorrichtung (5, 6) nach einem der Ansprüche 1 bis 11 oder einem an der Schublade (2) befestigten Vorrichtungsset nach einem der Ansprüche 12 oder 13.

15. Möbel mit wenigstens einer Schublade nach Anspruch 14.

## Claims

1. A device (5) for releasably coupling a drawer (2) to an extendable rail (3a) of an extension guide (3) comprising an adjusting device by which a position of a drawer (2) connected to the rail (3a) can be adjusted relative to the rail (3a) in the lateral direction and/or in the longitudinal direction (L) of the extension guide, wherein the device (5) has a fixing portion (9) which can be fixed to the drawer (2) and a coupling portion (12) which can be coupled to the rail (3a) and wherein the fixing portion (9) is linearly movable relative to the coupling portion (12) by the adjusting device and wherein the adjusting device has an adjusting wheel (8, 38) mounted rotatably to the coupling portion (9) or to the fixing portion (12), wherein provided on the adjusting wheel (8, 38) is an actuating region (37, 47) for rotation of the adjusting wheel (8, 38) and the adjusting device includes a transmission device, **characterized in that** a movement of the actuating region (37, 47) of the adjusting wheel (8, 38) can be converted by the transmission device into a linear movement of the fixing portion (12) relative to the coupling portion (9) in such a way that the position of the drawer (2) relative to the furniture carcass (4) is adjusted in the same direction in which the actuating region (37, 38) is moved.

2. A device as set forth in claim 1, **characterised in that** the adjusting wheel is rotatable about an axis (X) arranged in the mounted position substantially parallel to the extension direction (L) of the drawer (2) or about an axis (Y) which in the mounted condition is arranged substantially horizontally and perpendicularly to the extension direction (L) of the drawer (2).

3. A device as set forth in claim 1 or claim 2, **characterised in that** a movement of the actuating region (37) of the adjusting wheel (8) is converted by the transmission device into a linear movement of the fixing portion (9) relative to the coupling portion (12) in the same direction as the direction of movement of the actuating region (37).

4. A device as set forth in one of claims 1 through 3, **characterised in that** there is provided an abutment or holding element (39) which preferably is of an elastic or resilient nature or is spring-loaded and which is linearly movable by the adjusting device for adjusting the position of the drawer (2) and which at least in the closed position of the drawer (2) is operatively connected to the extension guide (3) or the furniture carcass (4).

5. A device as set forth in one of claims 1 through 4, **characterised in that** the adjusting device has a first adjusting wheel (8) and a second adjusting wheel (38), wherein a position of a drawer (2) connected to the rail (3a) is adjustable relative to the rail (3a) in the lateral direction by means of the first adjusting wheel (8) and a position of a drawer (2) connected to the rail (3a) is adjustable relative to the rail (3a) in the longitudinal direction (L) of the extension guide (3) by means of the second adjusting wheel (38).

6. A device as set forth in one of claims 1 through 5, **characterised in that** the adjusting device has at least one device (27a, 27b), preferably has at least two axially spacedly arranged devices (27a, 27b), for converting the rotary movement of the adjusting wheel (8, 38) into a linear movement of the fixing portion (9) relative to the coupling portion (12).

7. A device as set forth in one of claims 1 through 6, **characterised in that** the transmission device has a gear and/or is in the form of at least one spiral disk (26a, 26b) arranged on a side of the adjusting wheel (8, 38).

8. A device as set forth in one of claims 1 through 7, **characterised in that** the adjusting device is self-locking and/or the device includes an arresting device by which the relative position of the fixing portion (9) and the coupling portion (12) can be releasably arrested relative to each other.

9. A device as set forth in one of claims 1 through 8, **characterised in that** the adjusting device has at least two axially spacedly arranged devices (27a, 27b) for converting the rotary movement of the adjusting wheel (8, 38) into a linear movement of the fixing portion (9) relative to the coupling portion (12), wherein the adjusting wheel (8) has two sides which are in engagement with a respective one of the devices (27a, 27b) and wherein the sides of the adjusting wheel (8) are in the form of spiral disks (26a, 26b) and/or the adjusting wheel (8) includes two parts (8a, 8b), which respectively come into engagement with one of the devices (27a, 27b) for converting the rotary movement into a linear movement.

10. A device as set forth in one of claims 1 through 9, **characterised in that** the device (5) has a housing portion (7) in which there is arranged an opening (11) through which the actuating region (37, 47) of the adjusting wheel (8, 38) projects for rotation of the adjusting wheel (8, 38).

11. A device as set forth in one of claims 1 through 10, **characterised in that** the transmission device has a bevel wheel (46) and/or a gear (41), preferably having an end face (43) of a spiral configuration, with which the abutment or holding element (39) is in engagement, wherein the gear (41) is mounted rotatably about an axis arranged substantially parallel to the longitudinal direction (L) of the extension guide (3).

12. A device set for releasably coupling a drawer to extendable extension rails (3a, 35a) respectively of an extension guide (3), which rails are arranged at opposite sides of a furniture carcass (4), including a first device (5) as set forth in one of claims 1 through 11 for releasably coupling the drawer (2) to the first extension rail (3a) and a second device (6) as set forth in one of claims 1 through 11 for releasably coupling the drawer (2) to the second extension rail (35a).

13. A device set for releasably coupling a drawer to extendable rails (3a, 35a) respectively of an extension guide (3), which rails are arranged at opposite sides of a furniture carcass (4), comprising:
- a first device (5) as set forth in one of claims 1 through 11 for releasably coupling the drawer (2) to the first extendable rail (3a), and
- a second device (6) for releasably coupling the drawer (2) to the second rail (35a), wherein the second device (6) has a second fixing portion (9b) which can be fixed to the drawer (2) and a second coupling portion (12b) which can be coupled to the second extendable rail (35a), wherein the second fixing portion (9b) and the second coupling portion (12b) are mounted movably relative to each other for adaptation to the relative shift in position of the fixing portion (9) and the coupling portion (12) of the first device (5).

14. A drawer having an extension guide and a device (5, 6) fixed to the drawer (2) as set forth in one of claims 1 through 11 or a device set fixed to the drawer (2) as set forth in one of claims 12 or 13.

15. An article of furniture having at least one drawer as set forth in claim 14.

## Revendications

1. Dispositif (5) destiné au couplage détachable d'un tiroir (2) avec un rail télescopique (3a) d'un guide télescopique (3), comprenant un dispositif de réglage au moyen duquel une position d'un tiroir (2) relié avec le rail (3a) peut être réglée par rapport au rail (3a) dans la direction latérale et/ou dans la direction longitudinale (L) du guide télescopique, le dispositif (5) présentant une pièce de fixation (9) pouvant être fixée au tiroir (2) et une pièce de couplage (12) pouvant être couplée avec le rail (3a), la pièce de fixation (9) pouvant être déplacée de façon linéaire par rapport à la pièce de couplage (12) au moyen du dispositif de réglage, et le dispositif de réglage présentant une roue de réglage (8, 38) montée de façon à pouvoir tourner sur la pièce de couplage (9) ou sur la pièce de fixation (12), où il est prévu sur la roue de réglage (8, 38) une zone d'actionnement (37, 47) pour faire tourner la roue de réglage (8, 38) et le dispositif de réglage comprend un dispositif de transmission, **caractérisé en ce qu'**un déplacement de la zone d'actionnement (37, 47) de la roue de réglage (8, 38) peut être transmis par le dispositif de transmission dans un déplacement linéaire de la pièce de fixation (12) par rapport à la pièce de couplage (9) de telle sorte que la position du tiroir (2) par rapport au corps du meuble (4) est réglée dans la même direction que celle dans laquelle la zone d'actionnement (37, 38) est déplacée.

2. Dispositif selon la revendication 1, **caractérisé en ce que** la roue de réglage peut tourner autour d'un axe (X) agencé de façon essentiellement parallèle à la direction d'extension télescopique (L) du tiroir (2) dans la position de montage ou autour d'un axe (Y) agencé de façon essentiellement horizontale et perpendiculaire à la direction d'extension télescopique (L) du tiroir (2) dans la position de montage.

3. Dispositif selon la revendication 1 ou 2, **caractérisé en ce qu'**un déplacement de la zone d'actionnement (37) de la roue de réglage (8) peut être transmis par le dispositif de transmission dans un déplacement linéaire de la pièce de fixation (9) par rapport à la pièce de couplage (12) dans la même direction que la direction du déplacement de la zone d'actionnement (37).

4. Dispositif selon l'une des revendications 1 à 3, **caractérisé en ce qu'**il est prévu un élément de butée ou de retenue (39) pouvant être déplacé de façon linéaire par le dispositif de réglage aux fins du réglage de la position du tiroir (2), de préférence réalisé de façon élastique ou flexible ou soumis à la force d'un ressort, qui est en liaison active avec le guide télescopique (3) ou le corps du meuble (4) au moins dans la position de fermeture du tiroir (2).

5. Dispositif selon l'une des revendications 1 à 4, **caractérisé en ce que** le dispositif de réglage présente une première roue de réglage (8) et une deuxième roue de réglage (38), et dans lequel au moyen de la première roue de réglage (8), une position d'un tiroir (2) relié au rail (3a) peut être réglée par rapport au rail (3a) dans la direction latérale, et qu'au moyen de la deuxième roue de réglage (38), une position d'un tiroir (2) relié au rail (3a) peut être réglée dans la direction longitudinale (L) du guide télescopique (3).

6. Dispositif selon l'une des revendications 1 à 5, **caractérisé en ce que** le dispositif de réglage présente au moins un dispositif (27a, 27b), et de préférence au moins deux dispositifs (27a, 27b) distants axialement, pour convertir le mouvement rotatif de la roue de réglage (8, 38) en un déplacement linéaire de la pièce de fixation (9) par rapport à la pièce de couplage (12).

7. Dispositif selon l'une des revendications 1 à 6, **caractérisé en ce que** le dispositif de transmission présente une roue dentée et/ou est réalisé comme disque à spirale (26a, 26b) agencé au moins sur un côté frontal de la roue de réglage (8, 38).

8. Dispositif selon l'une des revendications 1 à 7, **caractérisé en ce que** le dispositif de réglage est autobloquant et/ou le dispositif comprend un dispositif d'arrêt au moyen duquel la position relative de la pièce de fixation (9) et de la pièce de couplage (12) l'une par rapport à l'autre peut être arrêtée de façon détachable.

9. Dispositif selon l'une des revendications 1 à 8, **caractérisé en ce que** le dispositif de réglage présente au moins deux dispositifs (27a, 27b) distants axialement pour convertir le mouvement rotatif de la roue de réglage (8, 38) en un déplacement linéaire de la pièce de fixation (9) par rapport à la pièce de couplage (12), où la roue de réglage (8) présente deux côtés frontaux qui sont en prise respectivement avec un des dispositifs (27a, 27b) et les côtés frontaux de la roue de réglage (8) sont réalisés comme disques à spirales (26a, 26b) et/ou la roue de réglage (8) comprend deux pièces (8a, 8b) pouvant être reliées l'une avec l'autre de façon solidaire en rotation, qui sont en prise respectivement avec un des dispositifs (27a, 27b) pour convertir le mouvement rotatif en un déplacement linéaire.

10. Dispositif selon l'une des revendications 1 à 9, **caractérisé en ce que** le dispositif (5) présente une partie de logement (7) dans laquelle est agencée une ouverture (11) à travers laquelle la zone d'actionnement (37, 47) de la roue de réglage (8, 38) dépasse aux fins de la mise en rotation de la roue de réglage (8, 38).

11. Dispositif selon l'une des revendications 1 à 10, **caractérisé en ce que** le dispositif de transmission présente une roue conique (46) et/ou une roue dentée (41) présentant de préférence une surface frontale (43) réalisée en forme de spirale, avec laquelle l'élément de butée ou de retenue (39) est en prise, la roue dentée (41) étant montée de façon à pouvoir tourner autour d'un axe agencé de façon essentiellement parallèle à la direction longitudinale (L) du guide télescopique (3).

12. Ensemble de dispositifs destiné au couplage détachable d'un tiroir avec des rails télescopiques (3a, 35a) d'un guide télescopique (3) respectif, pouvant être étendus, agencés sur des côtés en opposition d'un corps de meuble (4), comprenant un premier dispositif (5) selon l'une des revendications 1 à 11 destiné au couplage détachable du tiroir (2) avec le premier rail télescopique (3a) et un deuxième dispositif (6) selon l'une des revendications 1 à 11 destiné au couplage détachable du tiroir (2) avec le deuxième rail télescopique (35a).

13. Ensemble de dispositifs destiné au couplage détachable d'un tiroir avec des rails (3a, 35a) d'un guide télescopique (3) respectif, pouvant être étendus, agencés sur des côtés en opposition d'un corps de meuble (4), comprenant :
- un premier dispositif (5) selon l'une des revendications 1 à 11 destiné au couplage détachable du tiroir (2) avec le premier rail télescopique (3a) et
- un deuxième dispositif (6) destiné au couplage détachable du tiroir (2) avec le deuxième rail (35a), le deuxième dispositif (6) présentant une deuxième pièce de fixation (9b) pouvant être fixée sur le tiroir (2) et une deuxième pièce de couplage (12b) pouvant être couplée avec le deuxième rail télescopique (35a), la deuxième pièce de fixation (9b) et la deuxième pièce de couplage (12b) étant montées de façon mobile l'une par rapport à l'autre afin de s'adapter au déplacement de position relatif de la pièce de fixation (9) et de la pièce de couplage (12) du premier dispositif (5).

14. Tiroir comprenant un guide télescopique et un dispositif (5, 6) selon l'une des revendications 1 à 11 fixé sur le tiroir (2) ou un ensemble de dispositifs selon l'une des revendications 12 ou 13 fixé sur le tiroir (2).

15. Meuble comprenant au moins un tiroir selon la revendication 14.
